# FASCICULE DE BREVET EUROPEEN

(11) **EP 2 712 970 B1**
(45) Date de publication et mention de la délivrance du brevet: **21.02.2018**
(21) Numéro de dépôt: 13186232.8
(22) Date de dépôt: 26.09.2013
(51) Int. Cl.: E04B 1/24, A01G 1/00, E04H 6/10

(54) **Structure modulaire autoporteuse démontable et procédé de création de surfaces végétalisées et possiblement piétonnes en terrasse**
Abbaubare selbsttragende Modulstruktur, und Herstellungsverfahren von terrassenförmigen bepflanzten Flächen und gegebenenfalls Fußgängerflächen
Collapsible self-supporting modular structure and method for creating terraced vegetated and possibly pedestrian surfaces

(30) Priorité: 27.09.2012 FR 1259114
(43) Date de publication de la demande: 02.04.2014
(73) Titulaire: Alma Provence, 13015 Marseille (FR)
(72) Inventeur: Reverdy, Fabrice, 13005 MARSEILLE (FR)
(74) Mandataire: Schmidt, Martin Peter

(56) Documents cités:
- EP-A1- 0 364 414
- EP-A1- 0 622 507
- EP-A2- 0 155 759
- JP-A- 2005 139 662
- US-B1- 7 360 343

## Description

### Domaine technique

La présente invention se rapporte au domaine des structures modulaires autoporteuses, démontables et remontables, pour la création de surfaces végétalisées et possiblement de circulation en terrasse. Elle permet la réappropriation en terrasse, pour des besoins de jardinage, de maraichage ou d'agrément, de surfaces imperméabilisées telles que les parcs de stationnement en surface, les toitures d'immeubles, ou de surfaces neutralisées telles que les bassins de rétention paysagés.

### Etat de la technique

Les surfaces disponibles pour la création de jardins urbains et d'espaces verts en pleine terre se réduisent en ville à des interstices urbains car les surfaces de stationnement et les zones de circulation piétonne, qui doivent accompagner tout projet de construction, grèvent sérieusement les surfaces disponibles hors bâtiments. La présente invention a pour but de permettre la réappropriation de ces emprises, utiles aux seuls véhicules, à d'autres fins, et notamment à la création d'espaces verts urbains ou de zones de maraîchage urbaines pour des particuliers, et plus généralement de zones de culture ou d'agrément. Elle a pour but de proposer un système qui convient à la fois à la réappropriation d'emprises déjà existantes, dans le cadre d'un projet de rénovation urbaine, et à l'appropriation d'emprises neutralisées dans le cade de constructions nouvelles. Un autre but est de proposer un système qui soit réversible, c'est-à-dire qui puisse être démonté sans recourir à des travaux lourds, pour son entretien, pour des modifications ou pour sa relocalisation sur un autre site. D'une manière générale l'idée de réversibilité tient une place de plus en plus prépondérante dans la construction.

De nombreux types de structures modulaires sont connus de l'état de la technique. Le brevet européen EP 0 364 414 décrit une structure modulaire pour la construction de zones de stationnement temporaire de véhicules comprenant un premier étage accessible par une ou plusieurs rampes d'accès et un rez-de-chaussée, couvert par le premier étage, qui est également utilisable en tant que zone de stationnement.
La structure modulaire est obtenue par assemblage d'un nombre déterminé d'unités de structures modulaires, dont chacune comprend : une dalle de plancher carré ou rectangulaire en tôle d'acier nervuré remplie dans sa partie supérieure par un matériau de remplissage et de finition, quatre poutres en acier, une pour chaque bord de la dalle de plancher, quatre éléments de jonction en acier au niveau des coins de la dalle de sol, quatre éléments verticaux de support en acier situés sous chaque élément de jonction, et quatre bases de métal situées sous chaque élément de support vertical. Ce système ne s'adapte pas facilement aux variations de niveau du sol.

Le brevet européen EP 1 736 616 décrit un parking modulaire démontable et remontable pour des véhicules à moteur, comprenant au moins un étage supérieur en plus du rez-de-chaussée, un nombre déterminé d'unités structurelles modulaires et d'éléments de contreventements, chaque unité structurelle comprenant : un plancher carré ou rectangulaire qui supportent une dalle de plancher unique ou plusieurs dalles de plancher côte à côte, la dalle de plancher ou les dalles de plancher étant formées en utilisant de la tôle d'acier, quatre éléments de jonction, sur lesquels le plancher est en appui au niveau de ses quatre coins, quatre éléments de support verticaux en acier au niveau de la partie supérieure desquels un élément de jonction est agencé, et quatre bases en acier, chaque base comprenant une plaque de base à partir de laquelle un collier tubulaire s'étend coaxialement vers le haut pour recevoir de manière assez lâche l'extrémité inférieure de l'élément de support vertical relatif, caractérisée en ce que le plancher comprend au moins deux poutres de bord en acier parallèles les unes aux autres, chaque élément de support vertical est formé en une seule pièce d'une longueur fixe, dont l'extrémité inférieure peut être insérée directement de manière lâche dans le collier tubulaire de la base relative.
Bien que la réalisation de cette structure modulaire soit simple, néanmoins le principal inconvénient reste son manque d'adaptabilité à tout type de terrain, plus précisément à toute variation du niveau du sol car la structure modulaire comprend des éléments de support verticaux fixes.

Le but de la présente invention est de proposer une nouvelle structure modulaire démontable et remontable, autoportante, adaptable à toute type de terrain et facile d'installation. Un autre but de l'invention consiste à proposer une structure modulaire utilisable à toutes fins utiles mais participant à une revalorisation du paysage urbain.

### Objets de l'invention

Un premier objet de l'invention est une structure modulaire autoporteuse pour créer des zones végétalisées et possiblement des zones de circulation piétonne comportant :
des éléments de support verticaux fixés au sol au moyen de bases ; des éléments de support horizontaux disposés sur lesdits éléments de support verticaux ; une pluralité de modules de couverture rectangulaires constitués d'une seule pièce et aptes à recevoir de la terre végétale ; dans laquelle structure modulaire autoporteuse lesdits éléments de supports verticaux et horizontaux forment une ossature qui supporte des modules de couverture en caisson et dans laquelle lesdits éléments de support horizontaux forment des rectangles ; et où deux éléments de support verticaux voisins sont reliés par deux éléments de supports horizontaux parallèles, à l'exception des éléments de support verticaux situés en périphérie de ladite ossature qui peuvent n'être reliés que par un seul élément de support horizontal, sachant que lesdits deux éléments de supports horizontaux parallèles peuvent être réalisés sous la forme d'une seule pièce présentant deux zones de supports horizontales et parallèles.

Lesdits modules de couverture peuvent comprendre en outre des bacs d'étanchéité pour former un bac étanche apte à recevoir de la terre végétale.

Lesdits modules de couverture peuvent être constitués d'un caisson structurant et d'un habillage de circulation.

Ladite structure modulaire peut comprendre en outre des contreventements longitudinaux et/ou transversaux pour rigidifier ladite structure modulaire. Dans un mode particulier de réalisation, les contreventements peuvent être assurés par les supports horizontaux eux mêmes (poutres-voiles).

Lesdites bases peuvent comprendre des moyens pour régler la hauteur totale desdits éléments de supports verticaux, notamment des platines, des longrines hors sol ou des systèmes à rotule.

Lesdits éléments de support verticaux et les éléments de support horizontaux peuvent être liés entre eux par des éléments de jonction.

Lesdits modules de couverture peuvent comprendre des moyens de protection des éléments de support horizontaux tels que des retombées en rive.

Ladite structure modulaire peut être montée à redan pour suivre les variations du niveau du sol.

Lesdits modules de couverture peuvent comprendre des bacs d'étanchéité pour former un bac étanche. Les bacs d'étanchéité peuvent être réalisés en matériau thermoformable. Ils peuvent être rigides ou souples.

Ledit bac étanche peut être disposé soit au-dessus soit au-dessous de l'habillage de circulation. Lorsque le bac étanche est disposé au-dessous de l'habillage de circulation, ledit habillage de circulation est rehaussé au moyen de goujons traversant le bac étanche. L'étanchéité est restituée par la compression d'un joint rapporté au moyen desdits goujons.

Ladite structure peut comprendre des éléments d'aménagements supportés au moins partiellement par les modules de couverture, notamment des garde-corps, des grillages ou clôtures, des portes (portillons) ou tout autre type de délimiteur. Ces éléments peuvent être solidarisés aux modules de couvertures par des inserts disposés dans les modules de couverture ou par lesdits goujons.

Pour la gestion d'un excès d'eaux pluviales ou d'arrosage, lesdits modules de couverture et lesdits bacs d'étanchéité peuvent comprendre au moins un percement et/ou une surverse permettant l'écoulement d'un surplus d'eau, et/ou des éléments de canalisation et/ou des dispositifs de stockage des eaux. Les modules de couverture et/ou les bacs d'étanchéité peuvent comprendre des nervures aptes à accueillir des éléments de canalisation.

Lesdits éléments de support horizontaux peuvent être réalisés sous la forme de profilés, de préférence métalliques ou en béton armé intégrés dans des caissons structurants. Lesdits éléments de support horizontaux peuvent également être réalisés par des poutres-voiles formant le support des modules de couverture et constituant également les gardes corps.

Ladite structure modulaire autoporteuse peut être fermée en périphérie par des voiles et recoupée par des voiles intermédiaires et équipée de portes pour former des boxes de garage.

Un second objet (non revendiqué) est un module de couverture rectangulaire pour une structure modulaire ou dans une structure modulaire selon l'invention, caractérisé en ce qu'il comprend des retombées en rive sur deux faces opposées, et de préférence sur ses deux faces courtes.

Un autre objet selon l'invention est un procédé de création de zones végétalisées et possiblement des zones de circulation piétonne en terrasse caractérisé en ce qu'il consiste à installer une structure modulaire autoporteuse selon l'invention. Plus particulièrement, le procédé de création de zones végétalisées et/ou des zones de circulation piétonne en terrasse est caractérisé en ce qu'il consiste à installer une structure modulaire autoporteuse comportant :
- des éléments de support verticaux fixés au sol au moyen de bases ;
- des éléments de support horizontaux disposés sur lesdits éléments de support verticaux ;
- une pluralité de modules de couverture rectangulaires ;
dans lequel procédé on installe lesdits éléments de supports verticaux et horizontaux de manière à former une ossature qui supporte les modules de couverture et dans lequel lesdits éléments de support horizontaux forment des rectangles ;
et dans lequel procédé, on relie deux éléments de support verticaux voisins par deux éléments de supports horizontaux parallèles pour former une structure à double poutraison, à l'exception des éléments de support verticaux situés en périphérie de ladite ossature qui peuvent n'être reliés que par un seul élément de support horizontal, sachant que lesdits deux éléments de supports horizontaux parallèles peuvent être réalisés sous la forme d'une seule pièce présentant deux zones de supports horizontales et parallèles.

Avantageusement, on installe des bacs d'étanchéité sur la structure modulaire pour former un bac étanche.

Avantageusement, on installe des contreventements longitudinaux et transversaux pour rigidifier la structure modulaire selon l'invention. Dans un mode de réalisation préféré, on règle la hauteur totale desdits éléments de supports verticaux au niveau des bases. Dans un autre mode de réalisation préféré, on adapte l'installation de la structure modulaire pour suivre les variations du niveau du sol en montant ladite structure à redan.

Un dernier objet de l'invention est l'utilisation de la structure modulaire selon l'invention pour couvrir des zones de stationnement de véhicules légers et/ou des zones de circulation routière et/ou piétonne ; et/ou pour créer des zones de maraichage ou de jardinage, et/ou pour créer des zones de circulation piétonne, et/ou pour réaliser des sur-toitures végétalisées. La structure modulaire selon l'invention permet de compenser l'imperméabilisation des sols en formant un bassin paysagé de rétention d'eau (absorption par les bacs + réservoir en rive). Elle permet également de former des préaux d'école exploitables en surface pour des activités pédagogiques de jardinage.

### Description des figures

Par souci de clarté des dessins, certaines figures ne montrent pas les bacs d'étanchéité **16,** bien qu'ils soient réellement présents dans la structure modulaire selon l'invention.
La figure 1 est une représentation partielle et en écorché de la structure modulaire selon l'invention comportant des bases **4** pour fixer au sol des éléments de support verticaux (poteaux) **1,** sur lesquels reposent des éléments de supports horizontaux (poutres) **2a, 2b** et une pluralité de modules de couverture en caisson **5a, 5b, 5c** monoblocs. La structure comporte également des contreventements **3a** longitudinaux et transversaux **3b,** des garde-corps **6,** des clôtures ou grillage **7** et de la terre végétale **8.**
La figure 2 présente une coupe transversale selon l'axe XX' de l'ensemble de la structure modulaire fixée au sol **20** et comportant les modules de couverture **5a, 5b** et **5c** tels que représentés à la figure 1.
La figure 3a présente une coupe longitudinale selon l'axe YY' de l'ensemble de la structure au droit des modules de couverture **5b.**
La figure 3b présente également une coupe longitudinale selon l'axe YY' de la structure modulaire selon l'invention mais sur laquelle la pente d'assise (sol support) est significative, et pour laquelle la structure modulaire est montée à redan.
La figure 4 présente un aménagement de grande taille de la structure modulaire selon l'invention. Les surfaces créées ont été découpées en parcelles par des clôtures **7** fixées dans les modules de couverture **5** pour une exploitation individuelle.
La figure 5a présente une vue en perspective d'une variante de réalisation du dispositif selon l'invention dans laquelle les éléments de support horizontaux sont formés par un caisson structurant **21** dont les renforts **201, 202** assurent les fonctions porteuses longitudinales et transversales à la place des éléments de support horizontaux **2a** et **2b** des précédentes figures. L'habillage de circulation **22** vient protéger le caisson structurant **21,** formant par assemblage un module de couverture, et reçoit en son centre le bac d'étanchéité **16.**
La figure 5b présente un détail en écorché de l'assemblage entre les éléments de la structure modulaire présentée en figure 5a (cercle A).
La figure 6 présente une variante du dispositif selon l'invention dans laquelle les éléments de support horizontaux sont formés par les caissons structurant 21 assurant les fonctions porteuses par ses renforts périphériques **201** ou **202** remplaçant les éléments de support horizontaux **2a** ou **2b** suivant le sens de portée; le caisson **21** peut comporter en plus des renforts internes (nervures) **27.** On remarque également que l'habillage de circulation **22** vient protéger le caisson structurant **21** et reçoit en son centre le bac d'étanchéité **16.**
La figure 7a présente une coupe selon l'axe XX' de l'ensemble de la structure en variante (avec éclaté sur l'emboitement des éléments **16, 22** et **21**).
La figure 7b présente un détail d'une variante qui comporte un système de récupération et de stockage des eaux pluviales et d'eaux d'arrosage excédentaires par réservoir **28** installé en rive.
La figure 8 est une représentation en perspective d'une autre variante de réalisation de la structure modulaire selon l'invention dans laquelle le bac d'étanchéité **16** est placé sous l'habillage de circulation **22.** Le bac d'étanchéité **16** couvre alors toute la surface du dispositif. L'habillage de circulation **22** est fixé au caisson **21** au moyen de goujons **29** traversant le bac d'étanchéité **16.** L'étanchéité est restaurée par compression d'un joint **36** au moyen desdits goujons **29** (cf. figure 9b). La structure comprend également des dispositifs de protection périphérique par garde-corps **6** et un dispositif d'accès ici représenté par un escalier **30.** Les retombées en rive **18** permettent l'habillage et la protection des éléments de support horizontaux **2a,2b.**
La figure 9a est une représentation en perspective axonométrique d'une coupe selon l'axe XX' de la structure illustrée en figure 8, dans laquelle l'habillage de circulation **22** est fixé au caisson **21** au moyen de goujons **29** traversant le bac d'étanchéité **16** apte à recevoir de la terre végétale **8.**
La figure 9b est une vue en coupe selon l'axe XX' du détail de la structure telle que représentée en figure 9a (cercle A) dans laquelle on voit l'agencement des différentes pièces et en particulier la position du bac d'étanchéité **16** entre les renforts **201** et l'habillage de circulation **22.**
La figure 10 est une représentation en perspective axonométrique selon l'axe YY' de la structure sur un ensemble plus important dans lequel la structure est montée à redan **12.**
La figure 11 est une représentation en perspective d'une variante de réalisation de la structure modulaire selon l'invention, pour laquelle des voiles périphériques **32** et des voiles de recoupement **33** sont installés pour constituer des boxes, et dans laquelle les éléments de support horizontaux (**2a,2b**) sont réalisés sous forme de voiles permettant de regrouper également les fonctions de contreventement (**3a, 3b**) et de garde-corps **6.**

### Liste des repères :

| | |
|---|---|
| Elément de support vertical | **1** |
| Elément de support horizontal | **2 (2a, 2b), 201, 202** |
| Contreventements longitudinaux et transversaux | **3 (3a, 3b)** |
| Bases | **4** |
| Module de couverture, appelé aussi «module de recouvrement» | **5 (5a, 5b, 5c)** |
| Garde-corps | **6** |

| | |
|---|---|
| Grillages | **7** |
| Terre végétale | **8** |
| Personnage en situation | **9** |
| Redan | **12** |
| Trop-plein d'évacuation | **14** |
| Eléments de canalisation | **15** |
| Bac d'étanchéité | **16** |
| Retombée en rive | **18** |
| Percements | **19** |
| Sol | **20** |
| Caissons structurants | **21** |
| Habillage de circulation | **22** |
| Portillon | **23** |
| Orifice d'écoulement d'eau | **24** |
| Renforts internes du caisson | **27** |
| Réservoir de stockage | **28** |
| Goujon | **29** |
| Escalier d'accès | **30** |
| Voile périphérique | **31** |
| Voile de recoupement | **32** |
| Porte de box | **33** |
| Ecrou | **34** |
| Rondelle | **35** |
| Joint d'étanchéité | **36** |

### Description détaillée de l'invention

La structure modulaire selon l'invention comporte :
- des éléments de support verticaux (poteaux) **1** fixés au sol **20** au moyen de bases **4** ;
- des éléments de support horizontaux (poutres) **2a, 2b** disposés sur lesdits éléments de support verticaux **1** ;
- une pluralité de modules de couverture **5** rectangulaires.

Lesdits éléments de supports verticaux **1** et horizontaux **2a,2b** forment une ossature (piètement) agissant comme une structure primaire autoporteuse, qui supporte les modules de couverture **5,** et dans laquelle lesdits éléments de support horizontaux forment des rectangles. Deux éléments de support verticaux **1** voisins sont reliés par deux éléments de supports horizontaux **2a,2b** parallèles, à l'exception des éléments de support verticaux **1** situés en périphérie de ladite ossature qui peuvent n'être reliés entre eux que par un seul élément de support horizontal **2a,2b,** sachant que lesdits deux éléments de supports horizontaux **2a,2b** parallèles peuvent être réalisés sous la forme d'une seule pièce présentant deux zones de supports parallèles. Dans ce dernier cas il faut donc prévoir un type de poutre particulier pour les éléments de support horizontal **2a,2b** qui relient entre eux des éléments de support verticaux **1** situés en périphérie de l'ossature. Ces deux zones de support parallèles peuvent avoir une hauteur égale ou différente.

Par supports verticaux **1** voisins, il faut comprendre les supports verticaux selon l'axe XX' ou l'axe YY' tel que représenté sur la figure 1. Ainsi, l'ossature horizontale formée par les éléments de support horizontaux **2a,2b** constitue une structure dite à double poutraison. Cette disposition permet de dissocier les appuis individuels des modules de couverture **5** pour mieux gérer l'adaptation altimétrique de la structure modulaire au sol d'assise **20.** De plus, cette disposition (qui dissocie les appuis des modules de couverture **5**) permet une dépose desdits modules de couverture **5** indépendamment les uns des autres, ce qui facilite la réversibilité de l'implantation de la structure modulaire. Les modules de couverture **5** sont conçus pour être autoportants longitudinalement et/ou transversalement entre appuis sur les éléments de support horizontaux **2a, 2b.**

Dans un mode de réalisation particulier selon l'invention, la structure modulaire comprend en outre des contreventements longitudinaux **3a** et/ou transversaux **3b** reliant deux éléments de supports verticaux **1** voisins pour améliorer la stabilité globale de ladite structure modulaire.

Les variations de niveau du sol **20** peuvent être accommodées par la longueur des éléments de support verticaux **1.** Des platines ou des longrines **4,** situées préférentiellement à la base des éléments de support verticaux **1,** peuvent également être utilisées pour accommoder des faibles variations de niveau du sol **20.** Le mode de fondation des platines **4** est fonction de la portance du sol support et n'est pas détaillé dans la cadre de la présente invention. Alternativement, des systèmes à rotule peuvent être utilisés pour permettre le nivellement général de la structure modulaire vis-à-vis du sol d'assise. Dans un mode de réalisation particulier, la structure modulaire peut être aménagée en redan (cf. figure 3b). Ainsi, l'ossature de la structure modulaire peut être adaptée en étude ou au cours du montage suivant les variations du niveau du sol **20** sur lequel ladite structure prend appui.

Les éléments de support horizontaux **2a, 2b** parallèles, appelés ici aussi « poutres », peuvent être réalisés en tout matériau approprié tel qu'en métal, et en particulier en acier ou en aluminium, en béton armé ou en bois. Dans un mode de réalisation particulier, les éléments de support horizontaux **2a, 2b** peuvent être réalisés en une seule poutre en « H », « U » ou « X » (les deux zones de support parallèles représentées par les deux branches du « H », « U » ou « X » pouvant avoir une hauteur égale ou différente), ou encore en poutre treillis. De plus, la longueur des éléments de support horizontaux **2a** peut être différente de celle des éléments de support horizontaux **2b.** A titre d'exemple, la longueur des éléments de support horizontaux **2a** peut être sensiblement égale à la longueur totale de la structure modulaire (sauf dans le cas de la pose à redan pour laquelle les poutres **2a** sont interrompues), c'est-à-dire qu'un élément de support horizontal **2a** peut supporter plusieurs modules de couverture 5 en leur largeur, alors que la longueur des éléments de support horizontaux **2b** est sensiblement égale à la longueur d'un module de couverture **5.** Alternativement, la longueur des éléments de support horizontaux **2b** peut être sensiblement égale à la longueur totale de la structure modulaire, c'est-à-dire un élément de support horizontal **2b** peut supporter plusieurs modules de couvertures **5** en leur longueur, alors que la longueur des éléments de support horizontaux **2a** est sensiblement égale à la largeur d'un module de couverture **5.** Dans un mode de réalisation particulier, les dimensions (longueur et largeur) d'un module de couverture **5** sont déterminées par la dimension d'une place de parking qu'ils recouvrent ; à titre d'exemple, sa longueur peut être de l'ordre de 5 mètres et sa largeur de l'ordre de 2,5 mètres. Les longueurs des éléments de support horizontaux **2a, 2b** sont donc proches d'un multiple des côtés du rectangle formé par un module de couverture **5.**

Les éléments de supports verticaux **1,** appelés ici aussi « poteaux », peuvent avoir toute section appropriée : carré, rectangulaire, circulaire, ovale. Ils peuvent également être réalisés en tout matériau adapté tel qu'en métal, et en particulier en acier ou en aluminium, en béton armé. Pour certaines variantes particulières de réalisation, ils peuvent être réalisés en bois.

Pour rigidifier l'ossature composée d'éléments de support verticaux **1** et horizontaux **2a, 2b,** différents moyens de jonction peuvent être mis en oeuvre, et peuvent être combinés entre eux. Dans une première variante, des encoches (non montrées sur les figures) situées sur la face supérieure des éléments de support verticaux **1** peuvent être réalisées pour accueillir des protubérances correspondantes réalisées à l'extrémité des surfaces d'appui des éléments de support horizontaux **2a, 2b.** Alternativement, des encoches situées dans les surfaces d'appui des éléments de support horizontaux **2a, 2b** peuvent être réalisées pour accueillir des protubérances réalisées sur la face supérieure des éléments de support verticaux **1.** Dans une autre variante de réalisation, les éléments de support verticaux **1** et les éléments de support horizontaux **2a, 2b** sont fixés entre eux par boulonnage.

Les modules de couverture **5** peuvent être en appui sur les éléments de supports horizontaux **2a, 2b** au niveau de ses quatre coins ou sur toute sa longueur ou sa largeur. Dans un mode de réalisation préféré, les modules de couverture **5** sont en appui sur toute leur largeur et présentent des rebords se dirigeant vers le bas (cf. figures 3a), lesdits rebords se dirigeant vers le bas sont appelés ici « retombée en rive » **18**. Ces retombées en rive **18** recouvrent et protègent les éléments de support horizontaux **2a, 2b.** Les retombées en rive **18** s'étendent avantageusement sur toute la largeur des modules de couverture **5.** De plus, ces retombées **18** participent à la portée des bacs **5** et à la stabilisation de l'ossature de la structure modulaire car elles constituent des poutres en U. Ces retombées **18** participent également à l'habillage des rives de la structure modulaire ou à l'habillage des décrochés à redan **12** (cf. figure 3b). A titre d'exemple, deux modules de couverture **5** se situant en prolongement l'un de l'autre peuvent avoir des rebords qui se touchent entre deux éléments de support horizontaux **2a, 2b** ou entre les deux zones de support du même élément de support horizontal (cf. figures 3a et 3b).

Les modules de couverture **5** peuvent comprendre un bac d'étanchéités **16,** rigide ou souple. Les modules de couverture **5** peuvent être identiques ou différents par leur structure, par leur dimension et/ou par leur fonction. A titre d'exemple, les modules de couverture **5** peuvent être réalisés sous la forme de dalles de plancher notamment pour la réalisation de zones de circulation pour piétons **9,** ou de zone végétalisées apte à recevoir de la terre végétale **8** (pour des plantations). Les modules de couverture **5** peuvent être réalisés en tout matériau approprié, tel qu'en métal (notamment en acier ou en aluminium), en béton armé ou fibré haute performance, ou éventuellement en bois. Dans un mode de réalisation particulier, les modules de couverture **5** sont réalisés en béton armé et revêtus d'une couche d'étanchéité bitumineuse et d'un bac d'étanchéité **16.**

D'une manière générale, les modules **5** sont dimensionnés pour pouvoir soutenir le poids de la terre végétale **8** et des activités en terrasse. Ils peuvent être équipés de bacs d'étanchéité **16,** souples ou rigides, en tenant compte de son usage prévu (bac à plantation par exemple). De manière générale, les modules de couverture **5** se présentent sous la forme d'un cadre présentant en bordure une surface sensiblement horizontale appelée ici « surface périphérique horizontale » qui est destinée à recouvrir les éléments de supports horizontaux **2a, 2b,** et qui présente avantageusement sur deux faces opposées des retombées en rive **18.** Cette surface périphérique horizontale peut constituer un espace de circulation. Les modules de couverture **5** peuvent être réalisés sous la forme d'un bac, c'est-à-dire que ladite surface périphérique horizontale se termine vers l'intérieur par une zone creuse formant le bac. Les modules de couverture **5** ont, en plan, une forme essentiellement rectangulaire. Dans un mode de réalisation particulier, leur longueur et largeur correspondent aux dimensions d'une place de parking pour véhicule léger (par exemple 5 mètres par 2,5 mètres).

Les modules de couverture **5** peuvent avantageusement être réalisés en une seule pièce (monobloc). Dans un mode de réalisation particulier, les modules de couverture **5** sont combinables entre eux et forment une gamme d'agencement de la surface haute (circulations communes, jardins privatifs, espaces communs, etc). Dans certains modes de réalisation particuliers selon l'invention, les modules de couvertures sont constitués de plusieurs pièces, à savoir un caisson structurant **21** et un habillage de circulation **22.**

Avantageusement, les modules de couverture **5** présentent des percements **19** sur les retombées périphériques permettant de les lier entre eux afin de renforcer la structure modulaire dans le plan horizontal. Des joints d'étanchéité peuvent être placés entre les modules de couverture **5** liés entre eux afin de protéger les éléments de support verticaux **1** et horizontaux **2a, 2b.** Ces percements peuvent aussi servir pour fixer des moyens temporaires d'accrochage lors de la mise en place des modules **5** à l'aide un moyen de levage, par exemple à l'aide d'une grue. Ils peuvent également permettre de fixer les garde-corps **6** en périphérie.

Les modules de couverture **5** peuvent accueillir des bacs d'étanchéité **16** pour former un bac étanche. Les bacs d'étanchéité **16** peuvent être réalisés par exemple en matière plastique, rigide ou souple, en matériau composite (revêtu ou non) ou en feuille métallique, notamment en zinc. Selon un mode de réalisation préféré, le bac d'étanchéité **16** est utilisé pour du jardinage ou du maraichage. Le bac d'étanchéité **16** peut comprendre alors de la terre végétale **8** sur laquelle peut se développer de la végétation. L'épaisseur de la terre végétale **8** est adaptée à la nature des végétaux plantés. La terre végétale peut être remplacée, tout ou en partie, par tout autre milieu adapté à la culture : sable, billes céramiques, pierres de lave etc.. Dans un autre mode de réalisation, des bacs d'étanchéité **16** peuvent être utilisés en tant que bassin de rétention paysagés et peuvent être agrémentés de tout dispositif décoratif associé (jet d'eau, fontaine).

Les surfaces périphériques horizontales des modules de couvertures **5** peuvent être aménagées comme surface piétonne pour piétons **9** (cf. figures 1, 2, 3a et 3b) et/ou peuvent supporter partiellement des garde-corps **6,** des grillages, des clôtures **7,** des portillons ou portes **23** ou toute autre forme de délimiteur.

La structure modulaire selon l'invention présente l'avantage d'être adaptable à tout type de terrain (plat, en pente, vallonné). De plus, la double poutraison de l'ossature de la structure modulaire permet une posé aisée des modules de recouvrement **5** (module de couverture), et permet également un remplacement rapide desdits modules. Enfin, un autre avantage lié à la facilité du démontage des modules de couverture **5** repose sur la réversibilité du dispositif, qui peut être réaménagé rapidement. Les possibilités de combinaisons des modules de couverture **5** sont très grandes. Les accès en terrasse sont réalisés par des rampes et/ou par des escaliers ; ces dispositifs peuvent être aménagés dans la trame (c'est-à-dire à l'intérieur) du module de couverture **5** ou en périphérie.

Par ailleurs, la structure modulaire selon l'invention est conçue de manière à pouvoir récupérer, canaliser et évacuer l'eau de pluie et aussi le cas échéant l'excédent d'eau distribuée par un système d'irrigation pour arroser la terre végétale **8.** A cet effet, la structure modulaire peut comprendre des moyens d'irrigation et de drainage, visibles notamment sur les figures 7a et 7b. Ces moyens comprennent des tubes d'irrigation reliés à une arrivée d'eau (non représentés dans les figures). Quant aux moyens de drainage, ceux-ci comprennent un trop-plein d'évacuation **14** prévu dans la partie inférieure des bacs d'étanchéité **16** et une surverse située en partie haute desdits bacs **16.** Des éléments de canalisations **15** assurant l'évacuation d'excès d'eau, qu'il s'agisse de l'eau de pluie ou de l'eau distribuée par les moyens d'irrigation. Les égouttures peuvent être canalisées vers un réservoir de stockage **28** situé en rive.

Dans une variante, les bacs d'étanchéité **16** comprennent des nervures aptes à accueillir des éléments de canalisation **15.** Par ailleurs, les modules de couverture **5** et les bacs d'étanchéité **16** comprennent des percements **19** pour permettre le passage des éléments de canalisations **15** dans l'ensemble de la structure modulaire et donc permettant l'évacuation de l'eau de pluie ou l'excès d'eau d'arrosage et sa récupération par stockage dans des réservoirs **28.**

Dans une variante de réalisation de la structure modulaire (figures 5a et 5b), les éléments de support horizontaux **2a, 2b** sont réalisés sous la forme de profilés **201,202,** qui sont intégrés dans des caissons structurants **21,** liés entre eux, par exemple par boulonnage ou par soudage, pour former l'ossature horizontale de la structure modulaire. Ces caissons **21** supportent des habillages de circulation **22** pour les circulations périphériques, et présentant les retombées en rive **18** qui permettent à la fois d'habiller les bords de la structure modulaire et d'habiller les éventuels dénivelés à redans. Un bac d'étanchéité **16** ferme la structure et contient la terre végétale **8.** La figure 5b illustre en coupe perspective et écorché, l'agencement des éléments de support horizontaux **201,** des caissons structurants **21,** de l'habillage **22** et du bac d'étanchéité **16.**

Dans encore un autre mode de réalisation de la structure modulaire (figures 6, 7a et 7b), les habillages de circulation **22** recouvrent de caissons structurants **21** de forme rectangulaire formés par deux paires de renforts périphériques **201,202** qui peuvent être réalisés sous la forme de profilés et assemblés par tout moyen approprié (tel que : boulonnage ou soudage). La structure est supportée par des éléments de support longitudinaux ou transversaux (**2a** ou **2b**). Des renforts internes **27** peuvent être prévus. Ces caissons structurants, fixés sur les éléments de support horizontaux **2a** ou **2b** par tout moyen approprié, supportent l'habillage **22.** Un bac d'étanchéité **16** peut fermer la structure.

Dans encore un autre mode de réalisation selon l'invention, les habillages de circulation **22** recouvrent des éléments de support horizontaux sous la forme de profilés **201,202,** ces derniers étant supportés par des éléments de supports horizontaux **2a** ou **2b** suivant le sens de portée. La structure comprend en outre un bac d'étanchéité souple **16** épousant la forme des profilés **201,202.** Telle que mieux illustrée en figure 8, la structure modulaire comprend un bac d'étanchéité **16** souple placé sous les habillages de circulation **22.** Le bac d'étanchéité **16** couvre alors toute la surface de la partie haute de la structure modulaire. L'habillage de circulation **22** est fixé au caisson **21** au moyen de goujons **29** traversant le bac d'étanchéité **16.** L'étanchéité est restaurée par compression d'un joint **36** au moyen desdits goujons **29** (cf. figure 9b). Cette disposition permet le passage des canalisations d'irrigation entre l'habillage **22** et les éléments de supports **201,202.**

La structure modulaire selon l'invention, en base comme dans ces variantes peut être avantageusement fermée en périphérie par des voiles **31,** recoupée par des voiles intermédiaires **32** et équipé de portes **34** comme illustré sur la figure 11 pour former des boxes de garage.

La largeur et la longueur des modules de couverture sont avantageusement adaptées aux trames classiques des places de stationnement, pour permettre le positionnement des éléments de support verticaux entre deux places de stationnement voisines. La structure modulaire selon l'invention peut aussi être utilisée pour couvrir des tranchées routières ; dans ce cas, en cas de besoin, les éléments de support horizontaux peuvent être fixés directement sur le sol, de part et d'autre de la voie routière, ou sur des éléments de support verticaux pour accommoder une pente de la voie routière.

Ainsi, la structure modulaire selon l'invention peut être parfaitement adaptée pour créer ou conserver une aire de stationnement sous les modules de couverture en prenant en compte les caractéristiques nécessaires pour le stationnement de véhicules légers (longueur, largeur, hauteur réglementaire) ou encore constituer des boxes de garage. Les dimensions des éléments de support peuvent être adaptées selon les trames classiques des espaces de stationnement, y compris ceux pour les personnes à mobilité réduite (PMR). La structure modulaire peut également couvrir des surfaces piétonnes telles que les cours d'école ou des surfaces routières.

Face à la poussée de l'urbanisation qui consomme de la surface au sol (en particulier pour les surfaces de stationnement), la structure modulaire selon l'invention permet de remédier partiellement aux inconvénients de l'urbanisation et de participer en ce sens à ce qui est couramment dénommé « la rénovation urbaine » s'il est mis en oeuvre sur des emprises existantes ou à participer au traitement qualitatif d'un projet de construction neuve.

## Revendications

1. Structure modulaire autoporteuse pour créer des zones végétalisées et possiblement des zones de circulation piétonne comportant :
des éléments de support verticaux (1) fixés au sol (20) au moyen de bases (4) ;
des éléments de support horizontaux (2a, 2b, 201, 202) disposés sur lesdits éléments de support verticaux (1) ;
une pluralité de modules de couverture (5) rectangulaires constitués d'une seule pièce et aptes à recevoir de la terre végétale ;
dans laquelle structure modulaire autoporteuse lesdits éléments de supports verticaux (1) et horizontaux (2a, 2b, 201,202) forment une ossature qui supporte les modules de couverture (5) et dans laquelle lesdits éléments de support horizontaux (2a, 2b, 201, 202) forment des rectangles ; et où deux éléments de support verticaux (1) voisins sont reliés par deux éléments de supports horizontaux (2a, 2b, 201, 202) parallèles, à l'exception des éléments de support verticaux (1) situés en périphérie de ladite ossature qui peuvent n'être reliés que par un seul élément de support horizontal (2a, 2b, 201, 202).

2. Structure modulaire selon la revendication 1, **caractérisé en ce que** les modules de couverture (5) comprennent en outre des bacs d'étanchéité (16) pour former un bac étanche.

3. Structure modulaire selon la revendication 1, **caractérisé en ce que** les modules de couverture (5) sont constitués d'un caisson structurant (21) et d'un habillage de circulation (22).

4. Structure modulaire selon l'une quelconque des revendications 1 à 3, **caractérisée en ce que** les modules de couverture (5) comprennent des moyens de protection des éléments de support horizontaux (2a, 2b, 201, 202) tels que des retombées en rive (18).

5. Structure modulaire selon l'une quelconque des revendications 1 à 4, **caractérisée en ce que** ladite structure modulaire est montée à redan (12).

6. Structure modulaire selon l'une quelconque des revendications 1 à 5, **caractérisée en ce que** les modules de couverture (5) et les bacs d'étanchéité (16) comprennent au moins un percement (24) permettant l'écoulement d'un surplus d'eau.

7. Structure modulaire selon la revendication 6, **caractérisée en ce qu'**elle comprend des éléments de canalisation (15) pour récupérer l'eau de pluie ou l'excès d'eau d'arrosage, de préférence dans un réservoir (28).

8. Structure modulaire selon fa revendication 7, **caractérisée en ce que** les bacs d'étanchéité (16) comprennent des nervures apte à accueillir des éléments de canalisation (15).

9. Structure modulaire selon l'une quelconque des revendications 1, 2 à 8, **caractérisée en ce que** lesdits éléments de support horizontaux sont réalisés sous la forme de profilés (201,202), de préférence métalliques ou en béton armé, intégrés dans des caissons structurants (21).

10. Structure modulaire selon l'une quelconque des revendications 1 à 9, **caractérisée en ce que** ladite structure est fermée en périphérie par des voiles (31) et recoupée par des voiles intermédiaires (32) et équipée de portes (34) pour former des boxes de garage.

11. Procédé de création de zones végétalisées et possiblement des zones de circulation piétonne en terrasse **caractérisé en ce qu'**il consiste à installer une structure modulaire autoporteuse selon l'une quelconque des revendications 1 à 10 comportant :
- des éléments de support verticaux (1) fixés au sol (20) au moyen de bases (4) ;
- des éléments de support horizontaux (2a, 2b, 201, 202) disposés sur lesdits éléments de support verticaux (1) ;
- une pluralité de modules de couverture (5) ;
dans lequel procédé on installe lesdits éléments de supports verticaux (1) et horizontaux (2a, 2b, 201,202) de manière à former une ossature qui supporte les modules de couverture (5) et dans lequel lesdits éléments de support horizontaux (2a, 2b, 201, 202) forment des rectangles ;
et dans lequel procédé, on relie deux éléments de support verticaux (1) voisins par deux éléments de supports horizontaux (2a, 2b, 201, 202) parallèles, à l'exception des éléments de support verticaux (1) situés en périphérie de ladite ossature qui peuvent n'être reliés que par un seul élément de support horizontal (2a, 2b, 201, 202).

12. Procédé selon la revendication 11, **caractérisé en ce que** les modules de couverture comprennent en outre des bacs d'étanchéité (16) pour former un bac étanche.

13. Procédé selon la revendication 11 ou 12, **caractérisé en ce qu'**on adapte l'installation de la structure modulaire pour suivre les variations du niveau du sol en montant ladite structure à redan.

14. Utilisation de la structure modulaire selon l'une quelconque des revendications 1 à 10 ou de la structure modulaire obtenue par le procédé selon l'une quelconque des revendications 11 à 13 pour :
- couvrir des zones de stationnement de véhicules légers et/ou des zones de circulation routière et/ou piétonne ; et/ou
- créer des zones de jardinage ou de maraichage ; et/ou
- créer des zones de circulation piétonne ; et/ou
- créer des bassins paysagers de rétention d'eau ; et/ou
- réaliser des sur-toitures végétalisées.

## Patentansprüche

1. Selbsttragende modulare Struktur, um bepflanzte Zonen und gegebenenfalls Fußverkehrszonen zu schaffen, umfassend:
vertikale Trägerelemente (1), die mittels Basen (4) am Boden (20) befestigt sind;
horizontale Trägerelemente (2a, 2b, 201, 202), die auf den vertikalen Trägerelementen (1) angeordnet sind;
eine Vielzahl von rechteckigen Deckmodulen (5), die aus einem einzigen Teil bestehen und dazu geeignet sind, Pflanzenerde aufzunehmen;
wobei bei der selbsttragenden modularen Struktur die vertikalen (1) und horizontalen Trägerelemente (2a, 2b, 201, 202) ein Gerüst bilden, das die Deckmodule (5) trägt, und wobei die horizontalen Trägerelemente (2a, 2b, 201, 202) Rechtecke bilden;
und wobei zwei benachbarte vertikale Trägerelemente (1) durch zwei parallele horizontale Trägerelemente (2a, 2b, 201, 202) verbunden sind, mit Ausnahme der am Umfang des Gerüstes liegenden vertikalen Trägerelemente (1), die nur durch ein einziges horizontales Trägerelement (2a, 2b, 201, 202) verbunden sein können.

2. Modulare Struktur nach Anspruch 1, **dadurch gekennzeichnet, dass** die Deckmodule (5) weiter Dichtwannen (16) umfassen, um eine dichte Wanne zu bilden.

3. Modulare Struktur nach Anspruch 1, **dadurch gekennzeichnet, dass** die Deckmodule (5) aus einem strukturgebenden Kasten (21) und einer Verkehrsabdeckung (22) bestehen.

4. Modulare Struktur nach einem der Ansprüche 1 bis 3, **dadurch gekennzeichnet, dass** die Deckmodule (5) Mittel zum Schutz der horizontalen Trägerelemente (2a, 2b, 201, 202), wie etwa Kantenunterzüge (18) umfassen.

5. Modulare Struktur nach einem der Ansprüche 1 bis 4, **dadurch gekennzeichnet, dass** die modulare Struktur in Stufenform (12) montiert wird.

6. Modulare Struktur nach einem der Ansprüche 1 bis 5, **dadurch gekennzeichnet, dass** die Deckmodule (5) und die Dichtwannen (16) mindestens einen Durchbruch (24) umfassen, der das Abfließen eines Wasserüberschusses ermöglicht.

7. Modulare Struktur nach Anspruch 6, **dadurch gekennzeichnet, dass** sie Kanalisationselemente (15) umfasst, um das Regenwasser oder das Übermaß an Gießwasser, bevorzugt in einem Tank (28) aufzufangen.

8. Modulare Struktur nach Anspruch 7, **dadurch gekennzeichnet, dass** die Dichtwannen (16) Rippen umfassen, die dazu geeignet sind, Kanalisationselemente (15) aufzunehmen.

9. Modulare Struktur nach einem der Ansprüche 1, 2 bis 8, **dadurch gekennzeichnet, dass** die horizontalen Trägerelemente in der Form von Profilen (201, 202), bevorzugt aus Metall oder Stahlbeton ausgeführt sind, die in strukturgebende Kästen (21) integriert sind.

10. Modulare Struktur nach einem der Ansprüche 1 bis 9, **dadurch gekennzeichnet, dass** die Struktur am Umfang durch Bahnen (31) geschlossen und durch Zwischenbahnen (32) geteilt und mit Türen (34) ausgestattet ist, um Garagenboxen zu bilden.

11. Verfahren zum Schaffen von terrassenförmigen bepflanzten Zonen und gegebenenfalls Fußverkehrszonen, **dadurch gekennzeichnet, dass** es darin besteht, eine selbsttragende modulare Struktur nach einem der Ansprüche 1 bis 10 zu installieren, umfassend:
- vertikale Trägerelemente (1), die mittels Basen (4) am Boden (20) befestigt sind;
- horizontale Trägerelemente (2a, 2b, 201, 202), die auf den vertikalen Trägerelementen (1) angeordnet sind;
- eine Vielzahl von Deckmodulen (5);
wobei bei dem Verfahren die vertikalen (1) und horizontalen Trägerelemente (2a, 2b, 201, 202) so installiert werden, dass ein Gerüst gebildet wird, das die Deckmodule (5) trägt, und wobei die horizontalen Trägerelemente (2a, 2b, 201, 202) Rechtecke bilden,
und wobei bei dem Verfahren zwei benachbarte vertikale Trägerelemente (1) durch zwei parallele horizontale Trägerelemente (2a, 2b, 201, 202) verbunden werden, mit Ausnahme der am Umfang des Gerüstes liegenden vertikalen Trägerelemente (1), die nur durch ein einziges horizontales Trägerelement (2a, 2b, 201, 202) verbunden werden können.

12. Verfahren nach Anspruch 11, **dadurch gekennzeichnet, dass** die Deckmodule weiter Dichtwannen (16) umfassen, um eine dichte Wanne zu bilden.

13. Verfahren nach Anspruch 11 oder 12, **dadurch gekennzeichnet, dass** die Installation der modularen Struktur angepasst wird, um den Schwankungen des Bodenniveaus zu folgen, indem die Struktur in Stufenform montiert wird.

14. Verwendung der modularen Struktur nach einem der Ansprüche 1 bis 10 oder der modularen Struktur, die durch das Verfahren nach einem der Ansprüche 11 bis 13 erhalten wird, um:
- Leichtfahrzeug-Parkzonen und/oder Straßen- und/oder Fußverkehrszonen zu bedecken; und/oder
- Gartenbau- oder Gemüsebauzonen zu schaffen; und/oder
- Fußverkehrszonen zu schaffen; und/oder
- Landschaftsbecken zum Rückhalten von Wasser zu schaffen; und/oder
- bepflanzte Überdachungen auszuführen.

## Claims

1. Self-supporting modular structure for creating green zones and possibly pedestrian traffic zones comprising:
vertical support elements (1) fixed to the ground (20) by means of bases (4);
horizontal support elements (2a, 2b, 201, 202) arranged on said vertical support elements (1);
a plurality of rectangular cover modules (5) constituted from one single part and able to receive topsoil;
wherein self-supporting modular structure, said vertical (1) and horizontal (2a, 2b, 201, 202) support elements form an understructure which supports the cover modules (5) and wherein said horizontal support elements (2a, 2b, 201, 202) form rectangles;
and where two neighbouring vertical support elements (1) are connected by two parallel horizontal support elements (2a, 2b, 201, 202), except for the vertical support elements (1) located at the periphery of said understructure which can only be connected by one single horizontal support element (2a, 2b, 201, 202).

2. Modular structure according to claim 1, **characterised in that** the cover modules (5) further comprise sealed containers (16) to form a watertight container.

3. Modular structure according to claim 1, **characterised in that** the cover modules (5) are constituted from a structuring chamber (21) and a traffic covering (22).

4. Modular structure according to any one of the claims 1 to 3, **characterised in that** the cover modules (5) comprise means for protecting the horizontal support elements (2a, 2b, 201, 202) such as side upstands (18).

5. Modular structure according to any one of the claims 1 to 4, **characterised in that** said modular structure is a step lift (12).

6. Modular structure according to any one of the claims 1 to 5, **characterised in that** the cover modules (5) and the sealed containers (16) comprise at least one opening (24) enabling the flow of excess water.

7. Modular structure according to claim 6, **characterised in that** it comprises channelling elements (15) to collect rainwater or excess irrigation water, preferably in a tank (28).

8. Modular structure according to claim 7, **characterised in that** the sealed containers (16) comprise ribs able to receive the channelling elements (15).

9. Modular structure according to any one of the claims 1, 2 to 8, **characterised in that** said horizontal support elements are made in the form of profiles (201, 202), preferably metal or reinforced concrete, integrated in the structuring chambers (21).

10. Modular structure according to any one of the claims 1 to 9, **characterised in that** said structure is close at the periphery by walls (31) and intersected by intermediate walls (32) and equipped with doors (34) to form garage units.

11. Method for creating green zones and possibly terraced pedestrian traffic zones, **characterised in that** it consists of installing a self-supporting modular structure according to any one of the claims 1 to 10 comprising:
- vertical support elements (1) fixed to the ground (20) by means of bases (4);
- horizontal support elements (2a, 2b, 201, 202) arranged on said vertical support elements (1);
- a plurality of rectangular cover modules (5),
Wherein method said vertical (1) and horizontal (2a, 2b, 201, 202) support elements are installed so as to form an understructure which supports the cover modules (5) and wherein said horizontal support elements (2a, 2b, 201, 202) form rectangles, and wherein method, two neighbouring vertical support elements (1) are connected by two parallel horizontal support elements (2a, 2b, 201, 202), except for the vertical support elements (1) located at the periphery of said understructure which can only be connected by one single horizontal support element (2a, 2b, 201, 202).

12. Method according to claim 11, **characterised in that** the cover modules further comprise sealed containers (16) to form a watertight container.

13. Method according to claim 11 or 12, **characterised in that** the modular structure is adapted to monitor variations in ground level by step lifting said structure.

14. Use of the modular structure according to any one of the claims 1 to 10, or the modular structure obtained by the method according to any one of the claims 11 to 13 to:
- cover light-duty vehicle parking zones and/or road traffic and/or pedestrian traffic zones; and/or
- create gardening or market gardening zones; and/or
- create pedestrian traffic zones; and/or
- create landscaped basins for holding water; and/or
- produce green rooftops.
